# NEUE EUROPÄISCHE PATENTSCHRIFT

(11) **EP 1 882 662 B2**
(45) Veröffentlichungstag und Bekanntmachung des Hinweises auf die Entscheidung über den Einspruch: **23.03.2022**
(45) Hinweis auf die Patenterteilung: 22.04.2015
(21) Anmeldenummer: 07111577.8
(22) Anmeldetag: 03.07.2007
(51) Int. Cl.: B65H 29/68

(54) **Bogenbremsensystem zum Bremsen von Druckbogen**
Sheet braking system for braking printed sheets
Système de ralentisseur de feuilles destiné au freinage de feuilles d'impression

(30) Priorität: 28.07.2006 DE 102006035693
(43) Veröffentlichungstag der Anmeldung: 30.01.2008
(73) Patentinhaber: Heidelberger Druckmaschinen Intellectual Property AG & Co. KG, 69168 Wiesloch (DE)
(72) Erfinder: Dr. Lippardt, Sven, 64625, Bensheim (DE); Maul, Albert, 69120, Heidelberg (DE)
(74) Vertreter: Haust, Christof

(56) Entgegenhaltungen:
- EP-A1- 0 004 264
- DE-A1- 10 157 118
- DE-A1- 10 219 001
- DE-A1- 19 941 633
- DE-C1- 19 715 964
- GB-A- 829 467
- JP-U- S59 162 552
- US-A1- 2001 025 578

## Beschreibung

Vorliegende Erfindung betrifft ein Bogenbremsensystem zum Bremsen von Druckbogen, umfassend in einer Reihe angeordnete Bogenbremsen mit zueinander verfahrbar angeordneten Modulträgern zum Tragen von Bremsmodulen, die an und von den Modulträgern an- und abkoppelbar ausgebildet sind, wobei in einer Betriebsart an einem der Modulträger zwei der Bremsmodule angekoppelt sind, nach dem Oberbegriff des Anspruchs 1.

In der DE 102 19 001 A1 ist ein solches Bogenbremsensystem beschrieben, das auf einer Traverse verschiebbar angeordnete Saugstationen umfasst, von denen jede zwei Saugringe trägt, die austauschbar sind.

In DE 101 03 235 A1 ist ein Bogenbremsensystem beschrieben. Bei diesem Bogenbremsensystem des Standes der Technik ist an dem jeweiligen Modulträger in einer Betriebsart ein einziges Bremsmodul mit einem Bremsband und in einer anderen Betriebsart ein einziges Stützmodul mit einem Sporenrad angekoppelt. Ungünstig daran ist, dass in der Betriebsart, in welcher die Modulträger jeweils mit einem einzigen Bremsmodul bestückt sind, die Summe der Kontaktflächen der Kontakte zwischen den Bremsbändern und dem zu bremsenden Druckbogen vergleichsweise gering ist. Aufgrund dessen, dass die zur Übertragung der Bremskraft vom Bogenbremsensystem auf den Druckbogen zur Verfügung stehende Gesamtkontaktfläche so gering ist, ist auch die Größe der übertragbaren Bremskraft in zu starkem Maße beschränkt. Bestimmte Betriebsparameter, wie eine hohe Maschinengeschwindigkeit einer die Bogenbremse umfassenden Druckmaschine und eine dementsprechend hohe Bogengeschwindigkeit des am Bogenbremsensystem ankommenden Druckbogens und wie eine hohe Grammatur des Druckbogens, z. B. eines schweren Kartonbogens, erfordern jedoch große Bremskräfte.

Deshalb liegt der Erfindung die Aufgabe zugrunde, ein auch zum Bremsen von schweren Druckbogen bei hohen Maschinengeschwindigkeiten geeignetes Bogenbremsensystem zu schaffen.

Diese Aufgabe wird durch ein Bogenbremsensystem mit den Merkmalen des Anspruchs 1 gelöst. Das erfindungsgemäße Bogenbremsensystem zum Bremsen von Druckbogen, umfassend in einer Reihe angeordnete Bogenbremsen mit zueinander verfahrbar angeordneten Modulträgern zum Tragen von Bremsmodulen, die an und von den Modulträgern an- und abkoppelbar ausgebildet sind, wobei in einer Betriebsart an einem der Modulträger zwei der Bremsmodule angekoppelt sind, ist dadurch gekennzeichnet, dass die Bremsmodule umlaufende Bremselemente umfassen, welche endlose Bremsbänder oder -riemen sind.

Durch die Doppelbestückung des Modulträgers mit den Bremsmodulen erhöht sich die Gesamtkontaktfläche des beim Bremsen des Druckbogens wirksamen Kontaktes zwischen dem Bogenbremsensystem und dem Druckbogen. Aufgrund der größeren Gesamtkontaktfläche kann eine größere Bremskraft vom Bogenbremsensystem auf den Druckbogen übertragen werden. Deshalb ist das erfindungsgemäße Bogenbremsensystem zum Bremsen von Druckbogen hoher Grammatur, wie z. B. schweren Kartonbogen, bei hohen Maschinengeschwindigkeiten gut geeignet. Ein Zusatzvorteil ist in der guten Eignung des erfindungsgemäßen Bogenbremsensystems zum Bremsen von berührungsempfindlichen Druckbogen, wie z. B. mattgestrichenen Papierbogen und z. B. Druckbogen mit noch feuchter Farbe auf der dem Bogenbremsensystem zugewandten Bogenunterseite, zu sehen. Aufgrund der vergrößerten Gesamtkontaktfläche kann der Saugluft-Unterdruck, mittels welchem das Bogenbremsensystem den Druckbogen ansaugt, reduziert werden. Dadurch verringert sich die Gefahr von durch das Bogenbremsensystem hervorgerufenen Markierungen auf den Druckbogen. Die Verdoppelung der Bremsmodule ist auch hinsichtlich der Vermeidung eines Durchhanges des Druckbogens zwischen den Bogenbremsen und hinsichtlich der Vermeidung einer Wellenbildung des Druckbogens vorteilhaft, was insbesondere für die Verarbeitung von dünnen Papieren wichtig ist.

In den Unteransprüchen sind vorteilhafte Weiterbildungen des erfindungsgemäßen Bogenbremsensystems genannt.

Bei einer Weiterbildung sind die beiden Bremsmodule auf zueinander entgegengesetzten Seiten des Modulträgers an diesen angekoppelt. In diesem Zusammenhang ist es vorteilhaft, wenn die beiden Bremsmodule zueinander spiegelsymmetrisch ausgebildet sind.

Bei einer weiteren Weiterbildung sind die beiden Bremsmodule an ein Mehrwegeventil angeschlossen, über welches die Bremsmodule vakuumbeaufschlagt sind. Über das Mehrwegeventil wird die Saugluft von den Bremsmodulen abgesaugt, mittels welcher Saugluft die Bremsmodule den Druckbogen an die Bogenbremse ansaugen. Die Beaufschlagung der Bremsmodule über das Mehrwegeventil ist auch hinsichtlich einer einfachen Umrüstung des Bogenbremsensystems von einer Betriebsart auf die andere vorteilhaft. Beispielsweise lässt sich das Bogenbremsensystem einfach und schnell von einem reinen Schöndruckbetriebsmodus auf einen Schön- und Wiederdruckbetriebsmodus umrüsten, wenn das Bogenbremsensystem Bestandteil einer Perfektor-Druckmaschine ist. Das Mehrwegeventil ermöglicht eine alternative Betriebsart, in welcher an dem Modulträger nur ein einziges der Bremsmodule angekoppelt ist. Beim Umrüsten des Bogenbremsensystems von der eingangs genannten Betriebsart auf die alternative Betriebsart wird von dem Modulträger eines der beiden Bremsmodule abgekoppelt und wird mittels des Mehrwegeventils ein am Modulträger für das abgekoppelte Bremsmodul vorgesehener Saugluftanschluss deaktiviert, so dass durch letzteren keine Fehlluft angesaugt wird. Hinsichtlich einer kompakten Bauweise ist es vorteilhaft, wenn das Mehrwegeventil in den Modulträger integriert ist. Hinsichtlich der Integration des Mehrwegeventils in den Modulträger ist es vorteilhaft, wenn das Mehrwegeventil einen zum Schalten drehbar gelagerten Ventilkörper umfasst.

Bei einer weiteren Weiterbildung sind in der eingangs genannten Betriebsart an einem weiteren der Modulträger zwei weitere der Bremsmodule angekoppelt. Vorzugsweise ist in dieser Betriebsart jeder Modulträger des Bogenbremsensystems mit einem Bremsmodul-Duo bestückt.

Zur Erfindung gehören auch ein Bogenausleger, der mit einem erfindungsgemäß oder einer der Weiterbildungen entsprechend ausgebildeten Bogenbremsensystem ausgerüstet ist, und eine diesen Bogenausleger umfassende Druckmaschine.

Vorteilhafte Weiterbildungen der Erfindung ergeben sich auch aus der nachfolgenden Beschreibung eines bevorzugten Ausführungsbeispiels und der dazugehörigen Zeichnung.

In dieser zeigt:
- Figur 1: ein Bogenbremsensystem im Rüstzustand für den reinen Schöndruck-Betriebsmodus,
- Figur 2: eine Bogenbremse des Bogenbremsensystems aus Figur 1 mit einem Mehrwegeventil,
- Figur 3: die Bogenbremse aus Figur 2 in Seitendarstellung,
- Figur 4: das Bogenbremsensystem aus Figur 1 im Rüstzustand für den Schön- und Wiederdruck-Betriebsmodus und
- Figuren 5a-d: verschiedene Schaltstellungen des Mehrwegeventils.

Figur 1 zeigt ausschnittsweise eine Druckmaschine 1 mit einem Bogenausleger 2. Die Druckmaschine 1 ist ein Perfektor und lässt sich wahlweise in einem reinen SchöndruckBetriebsmodus, in welchem die Druckbogen auf nur einer Bogenseite bedruckt werden, und in einem Schön- und Wiederdruck-Betriebsmodus zum beidseitigen Bedrucken der Druckbogen betreiben. In dem Ausschnitt sind ein Bogenbremsensystem 3 und ein Auslagestapel 4 des Bogenauslegers 2 dargestellt. Das Bogenbremsensystem 3 umfasst mehrere Bogenbremsen, nämlich eine Bogenbremse 5a auf der Antriebsseite der Druckmaschine 1, eine Bogenbremse 5b auf der Bedienungsseite und eine dazwischen angeordnete mittlere Bogenbremse 5c. Die Bogenbremsen 5a bis 5c, deren Anzahl im Falle eines größeren Bogenformats auch vier oder fünf oder mehr betragen kann, sind baugleich.

Figuren 2 und 3 zeigen, dass die jeweilige Bogenbremse 5a bis 5c einen Schlitten 6 umfasst, an dem über ein Gelenk 7 ein Modulträger 8 schwenkbar angebracht ist. Der Modulträger 8 trägt ein bezüglich der Förder- oder Laufrichtung 9 der Druckbogen linkes Bremsmodul 10 und ein rechtes Bremsmodul 11. Die beiden Bremsmodule 10, 11 sind zueinander spiegelsymmetrisch ausgebildet. Das jeweilige Bremsmodul 10, 11 umfasst ein Bremsband 12, das um Umlenkrollen 13, 14 und eine Antriebsrolle 15 umläuft. Die Antriebsrolle 15 ist mit einem Reibrad 16 drehfest verbunden oder mit letzterem einstückig ausgebildet. Das Reibrad 16 liegt an einer gemeinsamen Antriebswalze 17 an, welche sich über sämtliche Bogenbremsen 5a bis 5c erstreckt (vgl. Figur 1) und in einem Gestell 18 drehbar gelagert ist.

Figur 1 zeigt, dass die Antriebswalze 17 mit einem elektrischen Antriebsmotor 19 verbunden ist und dass die Reibräder 16 aller linker und rechter Bremsmodule sämtlicher Bogenbremsen an der Antriebswalze 17 anliegen und über letztere durch den Antriebsmotor 19 rotativ angetrieben werden, welcher somit die Bremsbänder 12 antreibt. Jede Bogenbremse 5a bis 5c umfasst eine Feder 20, welche bestrebt ist, den Modulträger 8 um das Gelenk 7 zu schwenken, um die beiden Reibräder 16 der jeweiligen Bogenbremse gegen die Antriebswalze 17 zu drängen.

Figuren 2 und 3 zeigen weiterhin, dass in den Modulträger 8 ein Saugluftkanal 21 eingebracht ist, an dessen den Bremsmodulen 10, 11 zu gelegenes Ende ein Mehrwegeventil 22 angeschlossen ist. Das andere Ende des Saugluftkanals 21 bildet einen Anschluss 23 für einen zeichnerisch nicht dargestellten Sauglufterzeuger, der über einen Schlauch an den Anschluss 23 angeschlossen ist. Jedes Bremsmodul 10, 11 hat eine Saugkammer 24 zum durch eine Perforation 25 des Bremsbands 12 hindurch erfolgenden Ansaugen des abzubremsenden Druckbogens an das Bremsband 12. Die Saugkammern 24 haben jeweils eine Mündung 26 in der dem Modulträger 8 zugewandten Seitenfläche des jeweiligen Bremsmoduls 10, 11. Das Mehrwegeventil 22 umfasst einen um eine vertikale Achse 27 drehbaren Ventilkörper 28. Der Ventilkörper 28 wird mittels eines Steckschlüssels gedreht, der auf ein vierkantiges Steckprofil 29 des Ventilkörpers 28 gesteckt wird. Der drehbar in dem Modulträger 8 gelagerte Ventilkörper 28 hat im Wesentlichen die Form einer Büchse - also eines mit Decke und Boden verschlossenen Hohlzylinders - in deren Umfangswandung ein Fenster eingebracht ist, das sich über drei Quadranten erstreckt. In dem vierten Quadranten bildet der verbliebene Teil der Umfangswandung ein Verschlusssegment 30.

In den Figuren 5a bis 5d sind verschiedene Drehstellungen des Ventilkörpers 28 dargestellt. Der Ventilkörper 28 lässt sich durch nacheinander erfolgende 90°-Drehungen in seine mit den vier Schaltstellungen des Mehrwegeventils 22 korrespondierenden Drehstellungen bringen. Der Ventilkörper 28 wird in der jeweiligen der Drehstellungen durch Reibschluss mit der Bohrung, in die der Ventilkörper 28 eingesetzt ist, oder durch eine Rastung, z. B. mit einer gefederten Rastkugel, gehalten. Die in Figur 5a dargestellte Drehstellung ist für den in Figur 2 dargestellten Rüstzustand der Bogenbremse vorgesehen. In diesem Rüstzustand sind beide Bremsmodule 10, 11 an den Modulträger 8 angedockt. Demgemäß befindet sich das Mehrwegeventil 22 in einer Schaltstellung, in welcher die Saugluft aus der Saugkammer 24 des rechten Bremsmoduls 11 über einen ersten Einlass 31 des Mehrwegeventils 22 und die Saugluft aus der Saugkammer 24 des linken Bremsmoduls 10 über einen zweiten Einlass 32 des Mehrwegeventils 22 in dieses hineinströmen kann und aus einem Auslass 33 des Mehrwegeventils 22 aus letzterem heraus und in den Saugluftkanal 21 strömen kann. In besagter Schaltstellung gibt das Verschlusssegment 30 sowohl die beiden Einlässe 31, 32 als auch den Auslass 33 frei, wie dies in Figur 5a dargestellt ist. Die beiden Einlässe 31, 32 werden durch eine horizontale Bohrung gebildet, welche die vertikale Bohrung, in die der Ventilkörper 28 eingesetzt ist, schneidet. Beide Bohrungen schneiden den Saugluftkanal 21. Die Mündung 26 der Saugkammer 24 des rechten Bremsmoduls 11 befindet sich mit dem ersten Einlass 31 in luftleitender Überdeckung und die Mündung der Saugkammer 24 des linken Bremsmoduls 10 befindet sich mit dem zweiten Einlass 32 in luftleitender Überdeckung.

Gemäß Figur 1 sind alle Bogenbremsen 5a bis 5c in dem Rüstzustand, der mit Bezug auf die Figuren 2 und 5a erläutert worden ist. Hierbei sind die Modulträger 8 jeweils mit den Bremsmodulen 10, 11 doppelt bestückt. Diese besonders für den reinen SchöndruckBetriebsmodus der Druckmaschine 1 geeignete Betriebsweise des Bogenbremsensystems 3 wird auch als Tandembetrieb bezeichnet.

Figur 4 zeigt eine Betriebsweise des Bogenbremsensystems 3, welche besonders für den Schön- und Wiederdruck-Betriebsmodus der Druckmaschine 1 geeignet ist. Hierbei sind die beiden Bremsmodule 10, 11 der mittleren Bogenbremse 5c von deren Modulträger 8 abgekoppelt und ist an den Modulträgern 8 der beiden äußeren Bogenbremsen 5a, 5b jeweils nur noch das äußere Bremsmodul angedockt. Demgemäß ist das Mehrwegeventil 22 der unbestückten mittleren Bogenbremse 5c in eine Schaltstellung gedreht, in welcher der Sauglufterzeuger, an welchen sämtliche Bogenbremsen 5a bis 5c angeschlossen sind, weder durch den unbelegten ersten Einlass 31, noch durch den ebenfalls von keinem Bremsmodul belegten zweiten Einlass 32 Falschluft ansaugen kann. In dieser Schaltstellung, welche in Figur 5b illustriert ist, befindet sich das Verschlusssegment 30 in Überdeckung mit dem Auslass 33, um diesen zu verschließen.

Gemäß der in Figur 4 gezeigten Betriebsweise befindet sich das Mehrwegeventil 22 der einfach bestückten antriebsseitigen Bogenbremse 5a in einer Schaltstellung, in welcher das Verschlusssegment 30 sich vor dem unbelegten zweiten Einlass 32 befindet und es den ersten Einlass 31 und den Auslass 33 freigibt (vgl. auch Figur 5c). Hierzu entgegengesetzt ist eine Schaltstellung (vgl. Figur 5d) des Mehrwegeventils 22 der bedienungsseitigen Bogenbremse 5b, in welcher Schaltstellung vom Ventilkörper 28 ein Saugluftstrom aus dem zweiten Einlass 32 in den Saugluftkanal 21 freigegeben und ein Falschluftstrom aus dem Einlass 31 in den Saugluftkanal 21 unterbunden wird. Damit der Bediener beim Umschalten des Mehrwegeventils 22 dessen Schaltstellungen besser erkennen kann, ist der Ventilkörper 28 mit einer T-förmigen Markierung 34 versehen, welche die Schaltstellungen symbolisch anzeigt.

Ein Umrüsten des Bogenbremsensystems 3 kann nicht nur zum Zweck eines Betriebsmodus-Wechsels, sondern auch zum Zweck einer von Druckauftrag zu Druckauftrag erforderlichen Anpassung des Bogenbremsensystems 3 an das Format der Druckbogen erforderlich sein. Zur Formatanpassung sind die Bogenbremsen 5a bis 5c entlang einer Führungstraverse 34 verfahrbar, die ein T-förmiges Profil hat (vgl. Figur 3), welches von den Schlitten 6 der Bogenbremsen 5a bis 5c hintergriffen wird. Jede Bogenbremse 5a bis 5c ist mit einem elektromotorischen Stellantrieb 35 ausgestattet, welcher an dem Schlitten 6 befestigt ist und auf dessen Motorwelle ein Ritzel 36 sitzt, das in eine Zahnstange 37 eingreift, die sich zur Führungstraverse 34 parallel erstreckt. Mittels der Stellantriebe 35 sind die Bogenbremsen 5a bis 5c zueinander auf kleineren und größeren Abstand verfahrbar.

In Figur 3 sind ein Bogenanschlag 38 für die Hinterkanten der den Auslagestapel 4 bildenden und auf diesen vom Bogenbremsensystem 3 abzulegenden Druckbogen und ein Bogenleitblech 39 dargestellt, welches in den Figuren 1, 2 und 4 zur Freigabe des Blicks auf die unter dem Bogenleitblech 39 liegenden Bauteile nicht mit dargestellt ist. Das An-und Abkoppeln der Bremsmodule 10, 11 an den und von dem Modulträger 8 erfolgt über zeichnerisch ebenfalls nicht näher dargestellte Steckverbindungen.

Bei einer zeichnerisch nicht dargestellten Betriebsart, welche für extrem kleine Bogenformate geeignet ist, können zwei der Bogenbremsen auf Anschlag gegeneinander verfahren werden, wobei die Modulträger dieser beiden Bogenbremsen jeweils nur mit den äußeren Bremsmodulen, jedoch nicht mit den inneren Bremsmodulen bestückt sind. Dieses Bogenbremsen-Duo wird in einer bezüglich der Bogenbreite mittleren Stellung positioniert und die übrige(n) Bogenbremse(n) wird bzw. werden außerhalb der Bogenbreite geparkt.

### Bezugszeichenliste

- 1: Druckmaschine
- 2: Bogenausleger
- 3: Bogenbremsensystem
- 4: Auslagestapel
- 5a,b,c: Bogenbremse
- 6: Schlitten
- 7: Gelenk
- 8: Modulträger
- 9: Laufrichtung
- 10: linkes Bremsmodul
- 11: rechtes Bremsmodul
- 12: Bremsband
- 13: Umlenkrolle
- 14: Umlenkrolle
- 15: Antriebsrolle
- 16: Reibrad
- 17: Antriebswalze
- 18: Gestell
- 19: Antriebsmotor
- 20: Feder
- 21: Saugluftkanal
- 22: Mehrwegeventil
- 23: Anschluss
- 24: Saugkammer
- 25: Perforation
- 26: Mündung
- 27: Achse
- 28: Ventilkörper
- 29: Steckprofil
- 30: Verschlusssegment
- 31: erster Einlass
- 32: zweiter Einlass
- 33: Auslass
- 34: Führungstraverse
- 35: Stellantrieb
- 36: Ritzel
- 37: Zahnstange
- 38: Bogenanschlag
- 39: Bogenleitblech

## Patentansprüche

1. Bogenbremsensystem (3) zum Bremsen von Druckbogen, umfassend in einer Reihe angeordnete Bogenbremsen (5a, 5b, 5c) mit zueinander verfahrbar angeordneten Modulträgem (8) zum Tragen von Bremsmodulen (10, 11), die an und von den Modulträgern (8) an- und abkoppelbar ausgebildet sind, wobei in einer Betriebsart an einem der Modulträger (8) zwei der Bremsmodule (10, 11) angekoppelt sind,
**dadurch gekennzeichnet,**
**dass** die Bremsmodule (10, 11) umlaufende Bremselemente umfassen, welche endlose Bremsbänder (12) oder -riemen sind.

2. Bogenbremsensystem nach Anspruch 1,
**dadurch gekennzeichnet,**
**dass** die beiden Bremsmodule (10, 11) zueinander spiegelsymmetrisch ausgebildet sind.

3. Bogenbremsensystem nach Anspruch 1 oder 2,
**dadurch gekennzeichnet,**
**dass** die beiden Bremsmodule (10, 11) auf zueinander entgegengesetzten Seiten des Modulträgers (8) an diesen angekoppelt sind.

4. Bogenbremsensystem nach einem der Ansprüche 1 bis 3,
**dadurch gekennzeichnet,**
**dass** die beiden Bremsmodule (10, 11) an ein Mehrwegeventil (22) angeschlossen sind, über welches die Bremsmodule (10, 11) vakuumbeaufschlagt sind.

5. Bogenbremsensystem nach Anspruch 4,
**dadurch gekennzeichnet,**
**dass** das Mehrwegeventil (22) in den Modulträger (8) integriert ist.

6. Bogenbremsensystem nach Anspruch 4 oder 5,
**dadurch gekennzeichnet,**
**dass** das Mehrwegeventil (22) einen zum Schalten drehbar gelagerten Ventilkörper (28) umfasst.

7. Bogenbremsensystem nach einem der Ansprüche 1 bis 6,
**dadurch gekennzeichnet,**
**dass** in der Betriebsart an einem weiteren der Modulträger (8) zwei weitere der Bremsmodule (10, 11) angekoppelt sind.

8. Bogenausleger (2), mit einem Bogenbremsensystem (3) nach einem der Ansprüche 1 bis 7.

9. Druckmaschine (1), mit einem Bogenausleger (2) nach Anspruch 8.

## Claims

1. Sheet-braking system (3) for braking print sheets, comprising sheet brakes (5a, 5b, 5c) arranged in a row and including module carriers (8) arranged to be movable relative to each other for carrying braking modules (10, 11) embodied to be couplable to and uncouplable from the module carriers (8), wherein in one mode of operation, two of the braking modules (10, 11) are coupled to one of the module carriers (8)
**characterized in**
**that** the braking modules (10, 11) comprise revolving braking elements which are endless brake bands (12) or brake tapes.

2. Sheet-braking system according to claim 1,
**characterized in**
**that** the two braking modules (10, 11) are embodied to be mirror-symmetric to each other.

3. Sheet-braking system according to claim 1 or 2,
**characterized in**
**that** the two braking modules (10, 11) are coupled to the module carrier (8) on mutually opposing sides of the latter.

4. Sheet-braking system according to any one of claims 1 to 3,
**characterized in**
**that** the two braking modules (10, 11) are connected to a manifold valve (22) that applies a vacuum to the braking modules (10, 11).

5. Sheet-braking system according to claim 4,
**characterized in**
**that** the manifold valve (22) is integrated in the module carrier (8).

6. Sheet-braking system according to claim 4 or 5,
**characterized in**
**that** the manifold valve (22) comprises a valve body (28) that is supported for rotation for switching purposes.

7. Sheet-braking system according to any one of claims 1 to 6,
**characterized in**
**that** in the mode of operation, two further ones of the braking modules (10, 11) are coupled to a further one of the module carriers (8).

8. Sheet delivery (2) including a sheet-braking system (3) according to any one of claims 1 to 9.

9. Printing press (1) including a sheet delivery (2) according to claim 10.

## Revendications

1. Système de ralentisseurs de feuilles (3) destiné au ralentissement des feuilles imprimées, composé de ralentisseurs de feuilles (5a, 5b, 5c) disposés en ligne avec des porte-modules (8) déplaçables l'un par rapport à l'autre servant à supporter des modules de freinage (10, 11) conçus pour être couplés et découplés des porte-modules (8), pour lequel, dans un mode de fonctionnement, deux des modules de freinage (10, 11) sont couplés à l'un des porte-modules (8),
**caractérisé en ce**
**que** les modules de freinage (10, 11) comportent des éléments ralentisseurs périphériques qui sont des bandes ou courroies d'aspiration en continu (12).

2. Système de ralentisseurs de feuilles selon la revendication 1,
**caractérisé en ce**
**que** les deux modules de freinage (10, 11) sont symétriques l'un par rapport à l'autre.

3. Système de ralentisseurs de feuilles selon la revendication 1 ou 2,
**caractérisé en ce**
**que** les deux modules de freinage (10, 11) sont couplés au porte-module (8) sur les côtés opposés de ce dernier.

4. Système de ralentisseurs de feuilles selon l'une des revendications 1 à 3,
**caractérisé en ce**
**que** les deux modules de freinage (10, 11) sont reliés à un distributeur multivoie (22) via lequel les modules de freinage (10, 11) sont mis sous vide.

5. Système de ralentisseurs de feuilles selon la revendication 4,
**caractérisé en ce**
**que** le distributeur multivoie (22) est intégré dans le porte-module (8).

6. Système de ralentisseurs de feuilles selon la revendication 4 ou 5,
**caractérisé en ce**
**que** le distributeur multivoie (22) comporte un corps de distributeur (28) pivotant.

7. Système de ralentisseurs de feuilles selon l'une des revendications 1 à 6,
**caractérisé en ce**
**qu'**en mode de fonctionnement, deux autres des modules de freinage (10, 11) sont couplés à l'un des autres porte-modules (8).

8. Réception des feuilles (2), avec un système de ralentisseurs de feuilles (3) selon l'une des revendications 1 à 7.

9. Machine à imprimer (1) avec une réception des feuilles (2) selon la revendication 8.
